# EUROPÄISCHE PATENTSCHRIFT

(11) **EP 0 115 840 B1**
(45) Veröffentlichungstag und Bekanntmachung des Hinweises auf die Patenterteilung: **10.12.1986**
(21) Anmeldenummer: 84100942.6
(22) Anmeldetag: 31.01.1984
(51) Int. Cl.: B21D 7/03

(54) **Verfahren und Vorrichtung zum Biegen von hohlen Metallprofilen, insbesondere Rahmenprofilen für Fenster und Türen**
Method and device bending hollow metal profiles, especially frame structures for windows and doors
Procédé et appareil pour cintrer des profilés creux en métal, notamment des profilés d'encadrement pour fenêtres et portes

(30) Priorität: 03.02.1983 DE 3303631
(43) Veröffentlichungstag der Anmeldung: 15.08.1984
(73) Patentinhaber: Kreye, Bernard, D-4500 Osnabrück (DE)
(72) Erfinder: Kreye, Bernard, D-4500 Osnabrück (DE)
(74) Vertreter: Jabbusch, Wolfgang, Dr.Jur. Jabbusch, Wehser & Lauerwald Patentanwälte

## Beschreibung

Die Erfindung betrifft ein Verfahren sowie eine Vorrichtung zum Biegen von hohlen Metallprofilen, insbesondere Rahmenprofilen für Fenster und Türen, zu offenen Rundbogen, bei dem ein Profilstab gegen einen auf die Planscheibe einer Planscheibenbiegmaschine aufsetzbaren, den Biegeradius vorgebenden Biegekern gespannt wird und durch anschliessende Planscheibendrehung und von aussen wirkende, gegen den Profilstab drückende und diesen führende Biegerollen an den Biegekern angelegt wird.

Aus Metallprofilen gefertigte Fenster-Türrahmen sind für lsolierverglasungen besonders vorteilhaft, da sie formtreu und witterungsbeständig sind und die damit gefertigten Fenster und Türen pflegeleicht und von langer Lebensdauer sind. Die Metallprofile sind extrudierte Hohlprofile, die nach entsprechender Ablängung zu rechteckigen Rahmen mit gewünschten Abmessungen zusammensetzbar sind. Aus architektonischen Gründen werden häufig auch Rundbogenfenster und -türen in Gebäude eingesetzt. Um bei solchen Anwendungsfällen auch die Vorteile von Metallprofilen in Verbindung mit Isolierverglasungen nutzen zu können, müssen die Metallprofile gebogen werden. Die hohlen Metallprofile sind mit einer Vielzahl von Vorsprüngen, Rillen, Rippen und Absätzen und dergleichen ausgeformt, in denen bei fertigen Fenstern Dichtungslippen sitzen, in die Vorsprünge eingreifen, usw. Die Masshaltigkeit der Profile ist von grosser Bedeutung, weil davon bei fertigen Fenstern das dichte Schliessen und die Isolierwirkung gegen Kälte und Schall abhängt. Werden solche aufwendig geformten Metallprofile jedoch gebogen, so geht ihre Masshaltigkeit und genaue Formgebung durch den Verformungsvorgang verloren. Bisher können deshalb keine Rundbogenfenster und Türen aus Metallprofilen einteilig allein durch Biegeverformung hergestellt werden.

Es ist gemäss einem druckschriftlich nicht erfassten Stand der Technik bekannt, für das Biegen von Profilen sogenannte Planscheibenbiegemaschinen einzusetzen. Bei diesen Maschinen wird das gegen den Biegekern gespannte, zu biegende Stabteil von einer Biegerolle durch hydraulischen Druck gegen den Biegekern gedrückt und dabei während einer Drehung der Planscheibe zwischen Biegerolle und Biegekern hindurch gezogen und um den Biegekern gewickelt. Die dabei dem zu biegenden Stabteil mitgeteilte Verformung ist eine kombinierte Verformung durch Biegen, Ziehen und Walzen, welche bei unkomplizierten Biegeteilen durchaus die Masshaltigkeit des Biegeteils positiv beeinflussen kann. Beim Biegen relativ komplizierter Profile, wie sie für Fenster und Türrahmen verwendet werden, stellt sich die gewünschte Masshaltigkeit der Biegeteile jedoch nicht ein. Im eigentlichen Biegebereich kommt es häufig zu Profilabrissen und zu Verformungen der Profilquerschnitte, die ausserhalb des noch zulässigen Toleranzbereichs liegen.

Der Erfindung liegt die Aufgabe zugrunde ein Verfahren und eine Vorrichtung zufinden, mit dem hohle Metallprofile für Fenster und Türrahmen problemlos und profiltreu auf einer Planscheibenbiegemaschine gebogen werden können.

Diese Aufgabe ist bei einem gattungsgemässen Verfahren erfindungsgemäss dadurch gelöst, dass vor dem Einsetzen der Planscheibendrehung eine der Einspannstelle unmittelbar benachbarte und somit nahe dem eigentlichen Biegebereich befindliche erste Biegerolle unter geringem Druck an den eingespannten Profilstab angelegt wird und dass eine ausserhalb des Biegebereichs befindliche zweite Biegerolle an den in Biegebereich einlaufenden, noch ungebogenen Abschnitt des Profilstabs angedrückt wird und diesen aus der Profilstab-Fluchtline drückt, wobei das dabei aufgebaute Vorspannmoment des Profilstabs von einer auslaufseitig angeordneten Spanneinrichtung aufgenommen wird.

Während bei den bekannten Verfahren mit einer Planscheibenbiegemaschine die erste Biegerolle kräftig gegen das zu biegende Profil gedrückt wird, um dieses an den Aussenumfang des Biegekerns anzulegen, wird bei dem erfindungsgemässen Biegeverfahren für ein Fenster bzw. Türrahmenprofil die erste Biegerolle lediglich an das zu biegende Profil angelegt. Die Biegerolle hat somit keine drückende Funktion, sondern ist lediglich nur ein Führungselement, durch welches der einwandfreie Einlauf des zu biegenden Profilstabs in den Biegebereich bei einer Drehung der Planscheibe gewährleistet ist. Der zu biegende Profilstab wird für die Verformung bei der Planscheibendrehung lediglich um den Biegekern noch herumgezogen. Vorgänge eines Drückens und Walzens treten bei der Verformung nicht mehr auf.

Dadurch, dass die zweite Biegerolle, die ausserhalb des eigentlichen Biegebereichs liegt, den zu biegenden Profilstab aus seiner Fluchtlinie ablenkt, läuft der Profilstab bereits mit Vorspannung in den eigentlichen Biegebereich ein. Der Biegebereich, nämlich der Bereich, in dem das zu biegende Profil tangential an den Biegekern herangeführt wird, verlagert sich dadurch in vorteilhafter Weise von der Einspannstelle in Richtung zur ersten Biegerolle hin, womit erreicht wird, dass das Profil während der Biegeverformung von der ersten Biegerolle nunmehr mit optimaler Wirkung geführt wird. Die Biegeverformung ist dadurch mit verbesserter Profiltreue möglich. Profilabrisse können im Biegebereich nicht mehr auftreten. Dadurch, dass die beim Biegen mit Planscheibenbiegemaschinen normalerweise auftretenden Walzverformungen nicht mehr auftreten, ist die Biegeverformung schonender, was sich bei dem Verformen von Rahmenprofilen und Fenster und Türen vorteilhaft auswirkt.

Eine zur Durchführung des Verfahrens geeignete Biegemaschine mit Planscheibe, und mit einem Biegekern und Biegerollen, zeichnet sich in vorteilhafter Weise dadurch aus, dass eine Biegerolle gegenüber der Profilstab-Fluchtlinie verschiebbar ist und dass zur Aufnahme des durch das Verschieben aufgebauten Vorspannelements des Profilstabs eine auslaufseitige Spanneinrichtung vorgesehen ist.

Jede Biegerolle ist derart profiliert, dass nahezu die gesamte Profilstab-Aussenfläche mit den davon waagerecht abstehenden Profilelementen annähernd spielfrei von der Biegerolle geführt ist. Die Aussenfläche jeder Biegerolle bildet somit in etwa eine Negativform, die formschlüssig mit der Positivform des von ihr geführten, zu biegenden Profilstabs in Anlage steht. Da es verschiedene Profilformen für Fenster und Türen gibt, können selbstverständlich Biegerollen mit unterschiedlicher Profilgebung vorgesehen sein, die als sogenannte Biegewerkzeuge auswechselbar mit der Biegemaschine verbindbar sind.

Die Unterseite des zu biegenden Profilstabs liegt auf der Planscheibe der Biegemaschine auf und wird mit der Planscheibe ebenfalls durch die führende Wirkung der Biegerollen während des Verformungsvorgangs in Anlage gehalten. Da die gegenüberliegende Oberseite des zu biegenden Profilstabs eine verhältnismässig breite, waagerechte Fläche ist, die ebenfalls mitgebogen werden muss, ist es erforderlich, Massnahmen zu treffen, wodurch die Faltenbildungen dieser waagerechten Oberseite des Profilstabs vermieden werden.

Nach einer Weiterbildung zeichnet sich die Biegemaschine dadurch aus, dass der Biegekern einen die Oberseite des Profilstabs grösstenteils übergreifenden Aussenflansch hat. Dieser Aussenflansch liegt an der Oberseite des Profilstabs während des Verformungsvorgangs an, so dass der Profilstab zwischen der Oberfläche der sich drehenden Planscheibe und der anliegenden Unterfläche des Aussenflansches des Biegekerns nahezu spielfrei geführt ist.

Nach einer anderen Weiterbildung ist vorgesehen, dass eine Spannbacke der Spanneinrichtung mit einem Vorsatzelement versehen ist, welches die gleiche Profilierung wie die Biegerolle aufweist. Dadurch wird der Anpressdruck der Spannbacke auf die profilierte Seitenoberfläche des Profils verteilt. Örtliche Beschädigungen vorstehender Profilelemente durch zu hohen Anpressdruck der Spannbacke können dadurch nicht mehr auftreten. Dies ist besonders vorteilhaft, weil die zu biegenden Rahmenprofile für Fenster und Türen normalerweise aus relativ weichen Aluminiumlegierungen bestehen. Das Vorsatzelement hat weiterhin den Vorteil, dass es über eine grössere Länge am zu biegenden Profilstab angreift, als die relativ schmale Spannbacke.

Da für ein jeweils zu biegendes Profil mit entsprechender Profilform unterschiedliche Biegewerkzeuge mit angepasster Aussenprofilierung benötigt werden, ist mit Vorteil vorgesehen, dass jede Biegerolle aus Aufbauscheiben unterschiedlicher Dicken und Durchmesser zuzsammensetzbar ist. Dadurch kann eine Biegerolle mit gewünschter Profilierung ohne weiteres zusammengebaut werden.

Auch der Biegekern kann aus mehreren Aufbauscheiben zusammensetzbar sein, wobei der Aussenflansch eine Aufbauscheibe sein kann, deren Durchmesser grösser als die Durchmesser darunterliegender Aufbauscheiben ist. Der Biegekern kann durch den Aufbau aus mehreren Scheiben mit Vorteil so ausgebildet werden, dass seine Dicke der Höhe des zu biegenden Profils angepasst ist, so dass dieses zwischen der Oberfläche der sich drehenden Planscheibe und der Unterfläche des führenden Aussenflansches nahezu spielfrei geführt ist.

Ebenso kann auch das Vorsatzetement für die Spannbacke aus gleichlangen Flachbandstücken unterschiedlicher Dicken und Breiten zusammengesetzt werden.

Selbstverständlich ist es aber auch möglich, die Biegewerkzeuge durch spanabhebende Bearbeitung aus massiven Rohlingen herzustellen.

Ein Ausführungsbeispiel der Erfindung ist in der Zeichnung dargestellt. Es zeigen:
Fig. 1 eine schematische Draufsicht auf die Planscheibe einer Planscheibenbiegemaschine mit Biegekern, Spanneinrichtung und Biegerollen und
Fig. 2 eine schematische Schnittansicht durch die Biegemaschine entlang der Linie 11-11 in Fig. 1.

In Fig. 1 ist schematisch die Draufsicht auf den Arbeitsbereich einer Planscheiben-Biegemaschine dargestellt. Die Biegemaschine besitzt eine in Pfeilrichtung drehbar angetriebene Planscheibe 1, auf der zentrisch ein scheibenförmiger Biegekern angeordnet ist. Die lotrecht zur Planscheibenoberfläche stehende Aussenumfangfläche 3 des Biegekerns ist durch gestrichelte Linien angedeutet. Über die Aussenumfangfläche 3 steht ein den Biegekern oben abdeckender Aussenflansch 4 vor, der hier als auf den Biegekern aufgesetzte Scheibe mit grösserem Durchmesser ausgebildet ist. Die Planscheibe 1 weist eine Spanneinrichtung 5 auf, die hier als radial verlaufende Führungsnut 6 ausgebildet ist, in der eine Spannbacke 7 mittels der Spindel 8 mit Schlüsselansatz 9 radial beweglich geführt ist. Die Spannbacke 7 ist mit einem Vorsatzelement 10 versehen, welches, wie dargestellt, über einen weiten Bereich an dem zu biegenden Profilstab 11 anliegt und diesen im Punkt 12 gegen die Aussenumfangfläche 3 des Biegekerns 2 gespannt hält. Die Biegemaschine weist eine erste Biegerolle 13 auf, die mittels nicht weiter dargestellte Arbeitszylinder gegen das Zentrum der Planscheibe vorgefahren werden kann, bis die äussere profilierte Fläche der Biegerolle 13 am eingespannten zu biegenden Profilstab 11 anliegt. Eine zweite Biegerolle 14 ist hier in zwei Positionen dargestellt. Durch gestrichelte Linien ist die Position der zweiten Biegerolle angedeutet, bei der sie so weit vorgefahren ist, dass sie an dem noch fluchtenden, gegen den Biegekern gespannten Profilstab 11 anliegt.

Die zweite Biegerolle 14 wird in die durch Vollinie dargestellte Position weiter vorgefahren, wobei sie gegen den Profilstab drückt und diesen aus der Fluchtline um den angedeuteten Winkel a ablenkt.

Daraus ergibt sich der Vorteil, dass der durch den Punkt 12 angedeutete Biegebereich zum Punkt 15 am Aussenumfang 3 des Biegekerns 2 verlagert wird, so dass der Biegebereich nunmehr mit dem Anlagebereich der ersten Biegerolle 13 korrespondiert und somit der Profilstab 11 bei Drehung der Planscheibe 1 allein in diesem Biegebereich verformt wird, wenn er durch die Mitnahme von der Spanneinrichtung 5 um den Biegekern gezogen wird.

In Fig. 2 ist ein Schnitt durch die Biegemaschine entlang der Linie 11-11 in Fig. 1 dargestellt und zwar während des Verformungsvorgangs, wenn sich die Planscheibe 1 dreht. Aus dieser Darstellung ist ersichtlich, dass der Biegekern aus mehreren Aufbauscheiben 2a-2d besteht, die auf den zentralen Führungsdorn 16 der Planscheibe 1 aufsteckbar sind und dort mit einer üblichen Schraubbefestigung gehalten sind. Der Aussenflansch 4 ist der über die Aussenumfangfläche 3 des Biegekerns vorstehende Abschnitt der Aufbauscheibe 2d. Die Oberseite 17 des zu biegenden Profilstabs 11 für einen Fenster- oder Türrahmen wird vom Aussenflansch 4 übergriffen und geführt, während gleichzeitig die Unterseite 18 des Profilstabs auf der Oberseite der Planscheibe 1 aufliegt. Die erste Biegerolle 13 ist profiliert, wobei diese Profilierung durch spanabhebende Bearbeitung, bei diesem Ausführungsbeispiel jedoch durch Aufbau aus mehreren Scheiben, hergestellt werden kann. Durch die Profilierung der Biegerolle wird fast die gesamte profilierte Aussenfläche des zu biegenden Profilstabs 11 mit den einzelnen hier schematisch angedeuteten, die Querschnittsform bestimmenden Profilelementen in führender Anlage gehalten. Jede Biegerolle, auch die hier nicht dargestellte Biegerolle 14, ist an einem gegen das Zentrum der Biegemaschine verstellbaren Ausleger 19 in an sich bekannter Weise gehalten.

## Patentansprüche

1. Verfahren zum Biegen von hohlen Metallprofilen, insbesondere Rahmenprofilen für Fenster und Türen, zu offenen Rundbogen, bei dem ein Profilstab (11) gegen einen auf die Planscheibe (1) einer Planscheiben-Biegemaschine aufsetzbaren, den Biegeradius vorgebenden Biegekern (2) gespannt wird und durch anschliessende Planscheibendrehung und von aussen wirkende, gegen den Profilstab (11) drückende und diesen führende Biegerollen (13, 14) an den Biegekern (2) angelegt wird, dadurch gekennzeichnet, dass vor dem Einsetzen der Planscheibendrehung eine der Einspannstelle unmittelbar benachbarte und somit nahe dem eigentlichen Biegebereich (12) befindliche erste Biegerolle (13) unter geringem Druck an den eingespannten Profilstab (11) angelegt wird, und dass eine ausserhalb des Biegebereichs befindliche zweite Biegerolle (14) an den in den Biegebereich einlaufenden, noch ungebogenen Abschnitt des Profilstabs angedrückt wird und diesen aus der Profilstab-Fluchtlinie drückt, wobei das dabei aufgebaute Vorspannmoment des Profilstabs (11) von einer auslaufseitig angeordneten Spanneinrichtung (5) aufgenommen wird.

2. Biegemaschine zur Durchführung des Verfahrens nach Anspruch 1, mit einer Planscheibe (1), mit einem Biegekern (2) und mit Biegerollen (13, 14), dadurch gekennzeichnet, dass eine Biegerolle (14) gegenüber der Profilstab-Fluchtlinie verschiebbar ist und dass zur Aufnahme des durch das Verschieben der Biegerolle (14) aufgebauten Vorspannmoments des Profilstabs (11) eine auslaufseitige Spanneinrichtung (5) vorgesehen ist.

3. Biegemaschine nach Anspruch 2, dadurch gekennzeichnet, dass jede Biegerolle (13, 14) derart profiliert ist, dass nahezu die gesamte Profilstab-Aussenfläche mit den davon waagerecht abstehenden Profilelementen annähernd spielfrei von der Biegerolle (13, 14) geführt ist.

4. Biegemaschine nach Anspruch 3, dadurch gekennzeichnet, dass der Biegekern (2) einen die Oberseite (17) des Profilstabs (11) grösstenteils übergreifenden Aussenflansch (4) hat.

5. Biegemaschine nach einem der Ansprüche 2 und 3, dadurch gekennzeichnet, dass eine Spannbacke (7) der Spanneinrichtung (5) mit einem Vorsatzelement (10) versehen ist, welches die gleiche Profilierung wie die Biegerolle (13, 14) aufweist.

6. Biegemaschine nach Anspruch 3, dadurch gekennzeichnet, dass jede Biegerolle (13, 14) aus Aufbauscheiben unterschiedlicher Dicken und Durchmesser zusammensetzbar ist.

7. Biegemaschine nach Anspruch 4, dadurch gekennzeichnet, dass der Biegekern (2) aus mehreren Aufbauscheiben (2a-2d) zusammensetzbar ist, und dass der Aussenflansch (4) eine Aufbauscheibe (2d) ist, deren Durchmesser grösser als die Durchmesser darunterliegender Aufbauscheiben (2a, 2b, 2c) ist.

8. Biegemaschine nach Anspruch 5, dadurch gekennzeichnet, dass jedes Vorsatzelement (10) der Spannbacke (7) aus gleichlangen Flachbandstücken unterschiedlicher Dicken und Breiten zusammensetzbar ist.

## Claims

1. A method of bending hollow metal section members, more particularly for door and window frames, into semicircular arches, in which a sectional rod (11) is clamped against a bending core (2) placed on the faceplates (1) of a faceplate bending machine and determining the bending radius, after which the faceplates are rotated and externally acting bending rollers (13, 14) press against and guide the sectional rod (11) and place it against the bending core (12), characterised in that before the faceplates begin to rotate, a first bending roller (13) immediately adjacent the station and therefore near the actual bending region (12) is applied under slight pressure to the clamped sectional rod (11), and a second bending roller (14) outside the bending region is pressed against the as yet unbent portion of the rod entering the bending region and presses it out of alignment, the resulting prestressing moment on the sectional rod (11) being absorbed by a clamping decive (5) disposed at the outlet side.

2. A bending machine for working the process according to claim 1, comprising a faceplate (1), a bending core (2) and bending rollers (13, 14), characterised in that roller (14) is movable relative to the alignment of the sectional rod and a clamping device (5) is provided at the outlet side for absorbing the prestressing moment on the sectional rod (11) produced by moving the bending roller (14).

3. A bending machine according to claim 2, characterised in that each bending roller (13, 14) is profiled so that almost the entire outer surface of the sectional rod and the sectional components projecting horizontally therefrom are guided substantially without clearance by the bending roller (13, 14).

4. A bending machine according to claim 3, characterised in that the bending core (2) has an outer flange (4) projecting largely beyond the top surface (17) of the rod (11).

5. A bending machine according to claim 3 or 3, characterised in that one clamping jaw (7) of the clamping device (5) has an accessory element (10) having the same profiling as the bending roller (13, 14).

6. A bending machine according to claim 3, characterised in that each bending roller (13, 14) is made up of standardised discs of varying thickness and diameter.

7. A bending machine according to claim 4, characterised in that the bending core (2) is made up of a number of standardised discs (2a-2d) and the other flange (4) is one such disc (2d) and its diameter is greater than the diameter of the discs (2a, 2b, 2c), underneath.

8. A bending machine according to claim 5, characterised in that each accessory component (10) of the clamping jaw (7) is made up of flat-strip portions of equal length but varying thickness and width.

## Revendications

1. Procédé pour le cintrage de profilés creux en métal, notamment des profilés d'encadrement pour fenêtres et portes en arcs de cercle ouverts, selon lequel un profilé (11) est serré contre un mandrin de cintrage (2) établissant le rayon de cintrage et pouvant être monté sur le plateau (1) d'une machine à cintrer et est appliqué contre le mandrin de serrage par rotation du plateau et par des rouleaux de cintrage (13, 14) agissant de l'extérieur, pressant contre le profilé (11 ) en l'entraînant, caractérisé en ceci, qu'avant la mise en action de la rotation du plateau, un premier rouleau de cintrage (13) dans le voisinage immédiat de l'entrée en tension et par suite de la zone de cintrage (12) proprement dite est appliqué sous faible pression contre le profilé sous tension (11) et qu'un deuxième rouleau de cintrage (14) se trouvant en déhors de la zone de cintrage est serré contre la partie encore non cintrée à l'entrée de la zone de cintrage et repousse ce profilé au-delà de son alignment, le couple de tension ainsi établi du profilé (11) étant supporté par un dispositif de serrage (5) situé du côté de la sortie.

2. Machine à cintrer pour la mise en oeuvre du procédé selon la revendication 1 avec un plateau (1), avec un mandrin de cintrage (2) et avec des rouleaux de cintrage (13, 14), caractérisé en ce qu'un rouleau de cintrage (14) peut être déplacé par rapport à l'alignement du profilé et que pour recevoir le couple de tension du profilé établi par le déplacement du rouleau de cintrage (14) un dispositif de serrage (5) est prévu du côté de la sortie.

3. Machine à cintrer selon la revendication 2, caractérisé en ce que chaque rouleau de cintrage (13, 14) est profilé de façon que presque toute la surface extérieure du profilé avec les éléments de profil s'étendant horizntalement soit guidée sans jeu par le rouleau de cintrage (13, 14).

4. Machine à cintrer selon la revendication 3, caractérisé en ce que le mandrin de cintrage (2) présente une collerette extérieure (4) recouvrant en grande partie la face supérieure (17) du profilé (11

5. Machine à cintrer selon l'une des revendications 2 et 3, caractérisé en ce qu'une mâchoire de serrage (7) du dispositif de serrage (5) est munie d'un élément complémentaire (10) qui présente le même profilage que le rouleau de cintrage (13, 14).

6. Machine à cintrer selon la revendication 3, caractérisé en ce que chaque rouleau de cintrage (13, 14) se compose de disques élémentaires d'épaisseurs et de diamètres différents.

7. Machine à cintrer selon la revendication 4, caractérisé en ce que le mandrin de cintrage (2) se compose de plusieurs disques constitutifs (2a-2d) et que la collerette extérieure (4) est un disque constitutif (2d) dont le diamètre est plus grand que le diamètre des disques constitutifs (2a, 2b, 2c) situés au-dessous.

8. Machine à cintrer selon la revendication 5, caractérisé en ce que chaque élément complémentaire (10) de la mâchoire de serrage (7) se compose de pièces de longueurs égales, d'épaisseurs et le largeurs différentes.
